# EUROPÄISCHE PATENTSCHRIFT

(11) **EP 2 977 599 B1**
(45) Veröffentlichungstag und Bekanntmachung des Hinweises auf die Patenterteilung: **05.08.2020**
(21) Anmeldenummer: 15170149.7
(22) Anmeldetag: 01.06.2015
(51) Int. Cl.: F02F 1/14, F01M 11/02, F02F 1/10

(54) **MOTORKOMPONENTE EINES HUBKOLBENMOTORS**
ENGINE COMPONENT OF A RECIPROCATING PISTON ENGINE
COMPOSANTS D'UN MOTEUR À PISTON ALTERNATIF

(30) Priorität: 23.07.2014 DE 102014214376
(43) Veröffentlichungstag der Anmeldung: 27.01.2016
(73) Patentinhaber: Volkswagen Aktiengesellschaft, 38440 Wolfsburg (DE)
(72) Erfinder: Dörel, Jan-Tilman, 38518 Gifhorn (DE); Westphal, Christian, 38527 Meine (DE)

(56) Entgegenhaltungen:
- DE-A1- 10 328 164
- JP-A- H07 174 044
- JP-A- 2010 255 613
- JP-U- S5 625 038
- JP-U- S5 996 340
- US-A1- 2005 217 615

## Beschreibung

Die Erfindung betrifft eine Motorkomponente eines Hubkolbenmotors. Mit einer Gruppe mehrerer nebeneinander angeordneter Zylinder, zwischen denen jeweils ein Stegbereich verläuft.

Im vorliegenden Zusammenhang umfasst der Begriff "Motorkomponente" insbesondere das Zylinderkurbelgehäuse, in dem die eigentlichen Zylinder oder Zylinderbohrungen ausgebildet sind, sowie den Zylinderkopf, in dem zu den im Zylinderkurbelgehäuse ausgebildeten Zylinderbohrungen entsprechende Zylinderausnehmungen definiert sind. Diese Ausnehmungen sollen in der vorliegenden Anmeldung ebenfalls vom Begriff "Zylinder" umfasst sein. Sie definieren im Zylinderkopf den oberen Bereich des Brennraums und beherbergen Öffnungen für die Ventile und eine Aufnahme für die Zündkerze bzw. für ein Einspritzventil.

Die Begriffe "oben" und "unten" sind im Folgenden so verwendet, dass "oben" den Zylinderkopfbereich bezeichnet und "unten" den Kurbelwellenbereich. Eine Gruppe nebeneinander angeordneter Zylinder bezieht sich auf eine Reihe von wenigstens zwei Zylindern, die eine Zylinderreihe bilden.

Bei modernen und sehr kompakt gestalteten Hochleistungsmotoren sind insbesondere die Stegbereiche zwischen den Zylindern sehr hohen thermischen Belastungen ausgesetzt. Hier ist der verbleibende Stegbereich so dünn ausgebildet, dass die den Zylinder teilweise umfassende, zur Kühlung der Zylinder vorgesehene Wassertaschen im Stegbereich nicht ausgebildet werden können. Zusätzliche, parallel zur Zylinderachse verlaufende und zwischen den Wassertaschen verlaufende Kühlmittelkanäle wirken nur begrenzt in den Stegbereich hinein. (vgl. z.B. DE 10 2007 035 514 A1)

Insbesondere im oberen Bereich der Zylinder ist die thermische Beanspruchung besonders hoch, da hier bei Hubkolbenmotoren die eigentliche Verbrennung stattfindet. Bei ungekühlten Stegen können die Stegtemperaturen in diesem oberen Bereich so stark ansteigen, dass das sogenannte "Stegwachstum" auftritt. Dies kann dazu führen, dass die wärmebedingte lokale Ausdehnung im oberen Stegbereich geometrische Veränderungen der Rohrgestalt der Zylinderbohrungen hervorruft, die sich negativ auf die Leistungsfähigkeit und Betriebsfestigkeit Zylinderbohrungen hervorruft, die sich negativ auf die Leistungsfähigkeit und Betriebsfestigkeit des Motors auswirken können. Reibleistungsnachteile und Probleme beim Abdichten mit der Zylinderkopfdichtung durch Abheben können auftreten. Dieses Problem tritt insbesondere in den oberen Bereichen der Stege des Zylinderkurbelgehäuses auf.

Es kann aber auch in den Stegbereichen im Zylinderkopf auftreten, wo eine ungleichmäßige Temperaturverteilung ebenfalls zu Verformungen führen kann, die beispielsweise nachteilige Auswirkungen auf die Ventilsitze oder die Dichtwirkung der Zylinderkopfdichtung haben können. Ansätze, bei denen dem Stegbereich im Zylinderkurbelgehäuse von oben aus dem Zylinderkopf über schräg verlaufende und/oder aufeinanderstoßende Kühlfluidbohrungen Wärme entzogen werden soll (siehe z.B. EP 1 752 643 A1) erfordern zusätzliche Durchbrüche im Topdeck (siehe z. B. JP 2010 255613 A, JP 55996340 U, DE 10 2007 041 010 A1, DE 10 2004 057 984 A1), welche die wirksamen Dichtflächenbereiche für die Zylinderkopfdichtung reduzieren. Schräg verlaufende Kühlfluidbohrungen verlaufen nur in einen kurzen Abschnitt im oberen Stegbereich (z. B. JP H07 174044 A) und haben daher nur eine beschränkte Kühlwirkung. Eine mit Öl gekühlte Brennkraftmaschine ist aus US2005/217615 A1 bekannt.

Aufgabe der vorliegenden Erfindung ist es daher, eine Motorkomponente bereitzustellen, bei der die oben genannten Nachteile wenigstens teilweise überwunden werden.

Diese Aufgabe wird durch das erfindungsgemäße Zylinderkurbelgehäuse nach Anspruch 1, einen Verbrennungsmotor nach Anspruch 7 und ein Fahrzeug nach Anspruch 8 gelöst.

Die Erfindung zeichnet sich dadurch aus, dass im Stegbereich zwischen zwei benachbarten Zylindern wenigstens ein quer zu einer Zylinderachse verlaufender Fluidkanal ausgebildet ist, der einen ersten und zweiten Bereich eines Fluidkanalsystems miteinander verbindet, so dass beim Betrieb des Verbrennungsmotors ein Fluid vom ersten Bereich durch den Fluidkanal in den zweiten Bereich strömt, dabei Wärme über den Stegbereich aus dem Zylinder abführt und den Stegbereich des Zylinderkurbelgehäuses kühlt.

Eine solche Stegkühlung ist insbesondere bei Hochleistungsmotoren geeignet, den Stegwerkstoff zu schützen und das unerwünschte Stegwachstum zu begrenzen. Ein als Fluidkanal ausgebildeter Kühlkanal kühlt effektiv den kritischen Bereich der Motorkomponente (Zylinderkurbelgehäuse, Zylinderkopf) und erfordert zudem keine Durchtritte im Topdeck zwischen Zylinderkurbelgehäuse und Zylinderkopf. Dies vereinfacht die Gestaltung der Zylinderkopfdichtung, für die so größere wirksame Dichtflächen verfügbar sind.

Insbesondere bleiben in den "Zwickelbereichen" benachbarter Zylinder, in denen die Stege enden, wichtige zusammenhängende Dichtflächenbereiche bestehen, die bei bekannten kreuzgebohrten Wasserstegkühlungen, die zwischen Zylinderkopf und Zylinderkurbelgehäuse verlaufen, durchbrochen werden müssen.

Ein quer zur Zylinderachse verlaufender Fluidkanal verhindert auch weitere Nachteile sich kreuzender Bohrungen oder entsprechend beim Gießen ausgeformter Kühlkanäle. Sie verlaufen nämlich im Bereich des Umkehrpunktes der Kolbenringe, reduzieren in diesem kritischen Bereich das Stegmaterial unter Umständen so weit, dass die Form des Rohres der Zylinderbohrung hier verändert wird und sich trotz der Kühlung Reibleistungsnachteile ergeben können. Außerdem entstehen an den Kreuzungspunkten scharfe Kanten bzw. sehr enge Radien, die wegen der dort möglichen Spannungskonzentrationen hinsichtlich der Festigkeit der Motorkomponente nachteilig sein können.

Dabei verbindet der Fluidkanal einen ersten und zweiten Bereich eines Ölkanalsystems. Üblicherweise dient das verwendete Motoröl primär zur Schmierung und Kühlung der Lagerflächen des Motors und hat nur eine sekundäre Kühlwirkung bei der Wärmeabfuhr aus dem Zylinderkurbelgehäuse.

Die Verwendung des Motoröls als Primärkühlmedium oder Kühlfluid hat jedoch gegenüber dem mit Frostschutzmittel und Inhibitoren versehenen Kühlwasser auch Vorteile. Die Verdampfungs- und Verkokungstemperaturen von üblichen Motorölqualitäten liegen deutlich über denen von Kühlwassergemischen und näher an den im oberen Stegbereich üblicherweise auftretenden Temperaturen.

Damit wird auch einer Gefahr entgegengewirkt, die bei einer Wasserkühlung im Hochtemperaturbereich und insbesondere bei engen Kanalquerschnitten auftreten kann. Unter Umständen kann es nämlich beim Verdampfen des Kühlwassers in solchen Zonen zum Filmsieden kommen. Es bilden sich stabile Dampfblasen bzw. -schichten oder gar stationäre Dampftaschen, so dass kritische Bereiche wie der Stegbereich wegen der isolierenden Wirkung eines Dampffilms überhaupt nicht mehr gekühlt werden.

Damit kann Öl trotz der geringeren Wärmekapazität gegenüber Wasser das geeignetere Kühlmedium sein, und zwar selbst dann, wenn bei gleichem Volumenstrom eine geringere Wärmemenge abgeführt werden kann. Bei der Verwendung von Öl als Kühlmedium ist nämlich auch bei hohen Temperaturen eine kontinuierliche Kühlwirkung ohne Dampfblasen sichergestellt.

Für moderne Motorenkonzepte, bei denen im Warmlaufbetrieb des Motors der Kühlwasserkreislauf zunächst steht, kann ein im Ölkreislauf realisierter Kühlkreislauf für besonders temperaturkritische Motorbereiche wie dem Stegbereich vorteilhaft sein, da die Kühlwirkung in jedem Betriebszustand bei laufendem Motor sichergestellt werden kann, und so das kritische Stegwachstum minimiert wird.

Weitere vorteilhafte Ausgestaltungen der Erfindung ergeben sich aus den Unteransprüchen und der folgenden Beschreibung bevorzugter Ausführungsbeispiele der vorliegenden Erfindung.

Es gibt Ausführungen, bei denen der Fluidkanal im ventilnahen Hochtemperaturbereich des Zylinders ausgebildet ist (insbesondere unmittelbar unterhalb des Topdecks). In diesem Bereich ist die Temperaturbelastung maximal und die Kühlwirkung durch den hohen Temperaturunterschied zwischen Zylinderinnenraum und Kühlfluid am besten. Überhitzung des Stegwerkstoffs sowie durch lokale Temperaturerhöhungen hervorgerufene Veränderungen der Geometrie oder Wärmespannungen werden so wirksam reduziert.

Es gibt Ausführungen, bei denen der Fluidkanal als Bohrung in einem mechanischen Bearbeitungsverfahren ausgebildet ist. So sind auch sehr enge Kanäle mit hoher Präzision in vergleichsweise schmalen, dünnwandigen (niedrige verbleibende Wandstärke zwischen benachbarten Zylindern) Stegbereichen realisierbar.

Es gibt Ausführungen, bei denen der Fluidkanal jeweils zwei in einer Stegebene verlaufende ölführende Zugankerbohrungen miteinander verbindet. Bei so einer Ausführung können bereits vorhandene Kanäle für den Ölkreislauf genutzt werden, ohne dass dazu weitere Hohlräume in der Motorkomponente vorgesehen werden müssten. Die Zugankerbohrung kann auch als Zufuhrkanal genutzt werden, um das Öl zur Kühlung aus der Hauptölgalerie im Zylinderkurbelgehäuse in den Zylinderkopf zu führen, wo es durch den Fluidkanal durch den Stegbereich zur gegenüberliegenden Zugankerbohrung weitergeleitet wird. Danach wird das Öl zurück in das Zylinderkurbelgehäuse zu den Hauptlagern geleitet wo es für die Schmierung der Haupt- und Pleuellager verwendet wird.

Es gibt Ausführungen, bei welchen eine der ölführenden Zugankerbohrungen eine ölführende Nut aufweist, in die der Fluidkanal mündet. Durch diese Maßnahme kann das Fördervolumen in der Zugankerbohrung erhöht werden, ohne dass der Bohrungsquerschnitt insgesamt erhöht werden müsste. Auch bei exzentrische Aufnahme der Zuganker in den Zugankerbohrungen wird so eine ausreichende Ölversorgung sichergestellt.

Es gibt Ausführungen, bei denen der Fluidkanal in einem druckführenden Bereich des Ölkanalsystems ausgebildet ist. Damit wird das Öl zur Kühlung mit dem zur Verfügung stehenden Förderdruck durch den Fluidkanal geführt. Damit kann ein definierter Volumenstrom und damit auch ein über den Querschnitt und das Fördervolumen definierbarer Wärmetransport im Stegbereich realisiert werden.

Es gibt Ausführungen, bei welchen der Fluidkanal dann zwischen einem Kolbenringbereich eines in einem oberen Kolbenumkehrpunkt befindlichen Kolbens und einem Topdeck des Zylinderkurbelgehäuses ausgebildet ist. Das Topdeck des Zylinderkurbelgehäuses stellt die Trennebene zum Zylinderkopf bzw. zur Zylinderkopfdichtung dar. Zwischen dieser Ebene und oberhalb des angesprochenen Kolbenringbereichs sind die höchsten thermischen Belastungen durch den Verbrennungsvorgang im Zylinder zu erwarten. Gleichzeitig ist hier keine mechanische Beanspruchung durch die an der Zylinderwand anliegenden Kolbenringe zu erwarten, so dass ein hier verlaufenden Fluidkanal thermisch sehr wirkungsvoll ist und mechanisch nur ein reduziertes Risiko darstellt; selbst bei einer sehr geringen verbleibenden Restwandstärke zwischen dem Innenraum des Fluidkanals und der eigentlichen Zylinderbohrung. So treten auch bei eventuell möglichen Verformungen keine Reibleistungsnachteile auf, da hier die Kolbenringe im Betrieb nicht (mehr) an der Innenwandung des Zylinders angreifen.

Es gibt auch Ausführungen, bei denen ein Fluidkanal als Teil des Ölkreislaufes und ein weiterer Fluidkanal als Teil des Kühlwasserkreislaufes gemeinsam angeordnet sind. So eine Doppelkühlung kann den Kühleffekt verbessern und differenzieren. In der Warmlaufphase - also bei möglicherweise stehendem Kühlwasserkreislauf - kühlt auf jeden Fall das durchströmende Motoröl. Im Normalbetrieb nach dem Warmlaufen oder bei einer sehr hohen Belastung kühlt zusätzlich der zweite Fluidkanal im Kühlwasserkreislauf. Durch die zusätzliche Teil- oder Vorkühlung durch den Ölkreislauf wird dabei auch das Risiko einer Überhitzung des Kühlwassers in diesem Hochtemperaturbereich verringert, so dass dort die Gefahr von Dampf- oder Gasblasen oder die einer Zersetzung von Kühlwasserbestandteilen reduziert ist.

Bei einer Ausführung, bei der ein Fluidkanal im Kühlwasserkreislauf vorgesehen ist, wird durch eine geeignete Drosselung des Kühlwasserstroms im Wassermantel des Zylinderkurbelgehäuses sichergestellt, dass ein ausreichender Volumenstrom durch die Fluidkanäle in den Stegbereichen geführt (parallele Querdurchströmung) wird.

Es gibt auch Ausführungen, bei denen zusätzlich eine Kühlung des Stegbereiches vorgesehen ist. So kann in Ergänzung zu einer entsprechenden Ausführung im Zylinderkurbelgehäuse der "heiße" Bereich des Zylinders zusätzlich gekühlt werden kann und die angesprochenen Werkstoff- und Betriebsrisiken reduziert werden.

Weiter betrifft die Erfindung einen Verbrennungsmotor mit einer erfindungsgemäßen Motorkomponente bzw. ein Fahrzeug mit einem solchen Verbrennungsmotor.

Ausführungsbeispiele der Erfindung werden nun beispielhaft und unter Bezugnahme auf die beigefügte Zeichnung beschrieben, in der
- Fig. 1: einen Querschnitt (Lage entspricht der Ebene B-B in Fig. 3) durch ein erfindungsgemäßes Zylinderkurbelgehäuse in einer Stegebene zeigt,
- Fig. 2: Detail A aus Fig. 1 mit einem Fluidkanal als Bestandteil des Ölkreislaufes und einem optionalen Fluidkanal als Bestandteil des Kühlwasserkreislaufes,
- Fig. 3: eine Ansicht von oben auf das Topdeck eines anderen erfindungsgemäßen Zylinderkurbelgehäuses,
- Fig. 4: eine Schnittdarstellung C-C des in Fig. 3 dargestellten Zylinderkurbelgehäuses,
- Fig. 5: eine schematische Schnittdarstellung eines Zylinderkopfes mit zusätzlicher Ölkühlung;
- Fig. 6: eine schematische Schnittdarstellung eines Zylinderkopfes mit zusätzlicher Wasserkühlung und
- Fig. 7: eine schematische Darstellung eines Fahrzeugs mit einem Motor mit einer erfindungsgemäßen Motorkomponente

Ein Ausführungsbeispiel einer erfindungsgemäßen Motorkomponente, die als Zylinderkurbelgehäuse 1 ausgebildet ist, zeigen die Fig. 1 - 4.

Die Fig. 1 und 2 zeigen einen Querschnitt durch das Zylinderkurbelgehäuse 1 im Stegbereich 2 zwischen den beiden Zylindern 3 (siehe Fig. 4). Die Schnittebene entspricht der in Fig. 3 dargestellten Schnittebene B-B. Der Stegbereich 2 verläuft zwischen den beiden Zylindern 3 einer Gruppe, die in einer Reihe angeordnet sind. Er verläuft parallel zu den Zylinderachsen 4 und zwischen den ebenfalls parallel zu den Zylinderachsen 4 verlaufenden Zugankerbohrungen 5a, 5b, die vom Topdeck 6 bis zum (nicht dargestellten) Gegenflansches des (ebenfalls nicht dargestellten) Kurbelwellenlagers verlaufen.

Die rechts dargestellte Zugankerbohrung 5a ist mit der Hauptölgalerie 7 des im Zylinderkurbelgehäuse 1 ausgebildeten Ölkanalsystems verbunden. Die Zugankerbohrung 5a ist an ihrer Seite mit einer ölführenden Nut 9 (siehe Fig. 2) versehen, die einen ausreichenden Ölfluss auch bei einem in der Zugankerbohrung 5a angeordneten Zuganker und niedrigen Öltemperaturen bei erhöhter Viskosität sicherstellt.

Anstelle der optionalen Nut 9 in der Zugankerbohrung 5a kann der erforderliche Ölfluss auch durch eine entsprechende Wahl des Verhältnisses zwischen Zugankerdurchmesser (kleiner) und dem Durchmesser (größer) der Zugankerbohrung 5b sichergestellt werden. Die Zugankerbohrung 5b ist an ihrem unteren Ende über einen Ölkanal 10 mit einem der Kurbelwellenhauptlager verbunden. Im oberen Bereich knapp unterhalb des Topdecks 6 verbindet ein ölführender Fluidkanal 12 die beiden Zugankerbohrungen 5a und 5b.

Die Zugankerbohrungen 5a und 5b, die Hauptölgalerie 7, der Ölkanal 10 sowie der Fluidkanal 12 sind Bestandteil des Druckölsystems und sind entweder beim Gießen in das Zylinderkurbelgehäuse 1 eingeformt (zum Beispiel durch Einlegen entsprechender Gusskerne) und/oder in mechanischen Bearbeitungsverfahren (wie zum Beispiel Bohren, Räumen etc.) eingebracht.

Im Betrieb strömt das Motoröl durch die Hauptölgalerie 7 in die Zugankerbohrung 5a, steigt dort - ggf. in der Nut 9 - auf, strömt durch den Fluidkanal 12 und wird durch die Zugankerbohrung 5b zum Ölkanal 10 geführt, wo es dann in den Gleitlagerspalt des Kurbelwellenlagers austritt. Dabei kühlt das durch den Fluidkanal 12 strömende Öl den Stegbereich 2 zwischen den Zylindern 3, und zwar insbesondere im oberen Bereich, in dem sich durch die dort stattfindenden Verbrennungen im Betrieb die höchsten Temperaturen einstellen.

Im dargestellten Ausführungsbeispiel ist der Fluidkanal 12 in einem mechanischen Bearbeitungsverfahren (Bohrung) im Stegbereich 2 ausgebildet. Dazu wird von der in Fig. 1 und 2 dargestellten rechten Seite ausgehend eine Bohrung 13a von der Motoraußenseite zunächst in einen Sprühölbereich 14 eingebracht, anschließend eine weitere Bohrung 13b (ggf. mit reduziertem Durchmesser) zwischen Sprühölbereich 14 und Zugankerbohrung 5a ausgeführt und schließlich - mit erneut reduziertem Durchmesser - der Fluidkanal 12 im Stegbereich 2 gebohrt. Danach werden dann die Bohrungen 13a und 13b durch entsprechende Verkugelungen 15 verschlossen. Damit wird eine Verbindung der ölführenden Zugankerbohrung 5a mit dem Sprühölbereich 14 bzw. aus dem Motor heraus verhindert.

In andern nicht dargestellten Ausführungen kann die Anzahl der Verkugelungen durch eine Verlagerung der Sprühölkanäle reduziert werden.

Bei einer Stegbreite b (vgl. Fig. 3) von etwa 7 mm beträgt der Durchmesser des Fluidkanals 12 etwa 3 mm. Der Verlauf des Fluidkanals 12 ist so gewählt, dass sich dieser zwischen dem Topdeck 6 und der Kolbenringposition befindet, welche die Kolbenringe einnehmen, wenn sich der Kolben an seinem oberen Kolbenumkehrpunkt befindet.

Alternativ oder in Ergänzung zu der oben beschriebenen Stegkühlung im Ölkanalsystem kann eine solche Stegkühlung auch zusätzlich im Kühlwassersystem ausgebildet sein.

Dazu werden die jeweils beidseitig der Zylinder angeordneten Kühltaschen 20, die sich bis in den Stegbereich 2 hinein erstrecken (vgl. Fig. 1 und 2) mit einem Fluidkanal 22 verbunden, so dass Kühlwasser auch durch den Stegbereich 2 strömt.

Die in Fig. 1 und 2 mit durchgezogenen Linien dargestellte Ausführung des Fluidkanals 22 mit rundem Querschnitt 22a wird ebenfalls durch Bohrung von außen eingebracht, die an den entsprechenden Stellen mit Verkugelungen 25 verschlossen sind, so dass Kühlwasser weder nach außen noch in den Ölkreislauf gelangen kann. So eine Ausführung ist auch bei sehr geringen Stegbreiten realisierbar.

Bei höheren Stegbreiten kann ein Fluidkanal 22 mit einem effektiveren Kühlquerschnitt 22b ausgeführt werden, der in das Zylinderkurbelgehäuse 1 eingegossen wird. Dieser Kühlquerschnitt 22b hat beispielsweise eine ovale oder linsenförmige Form, so dass die wirksamen Kühlflächen zu den Zylindern 3 erhöht sind.
Hochentwickelte Gussverfahren erlauben auch sehr kleine Kernabmessungen und -radien. Damit können ggf. auch sehr enge Fluidkanäle in schmalen, dünnwandigen Stegbereichen ausgebildet werden.

Die dargestellte Wasserkühlung über den Fluidkanal 22 mit den alternativen Kühlquerschnitten 22a und 22b kann entweder für sich oder in Ergänzung zur Kühlung über den ölführenden Fluidkanal 12 ausgebildet sein (vgl. Fig. 1 und 2).

Die Fig. 3 und 4 zeigen ein etwas anders gestaltetes, Zylinderkurbelgehäuse 1, bei der eine ausschließliche Wasserkühlung des Stegbereichs 2 unmittelbar unterhalb des Topdecks 6 ausgeführt ist.

Fig. 5 und 6 zeigen eine als Zylinderkopf 101 ausgebildete Motorkomponente, bei welcher der Stegbereich 102 zwischen benachbarten Zylindern 3 zur Kühlung mit einem Fluidkanal 112 bzw. 122 versehen ist, der entweder über die Zugankerbohrungen 105a, 105b mit dem Ölkreislauf (Fig. 6) oder über Anschlusskanäle 126 mit Kerntaschen 120 des Zylinderkopfes 101 und damit mit dem Kühlwasserkreislauf verbunden ist, und beim Betrieb des Motors von einem Kühlmedium (z. B. Kühlwasser oder Öl) durchströmt wird.

Die Fluidkanäle sind dabei entweder in einem Gussverfahren ausgebildet oder mechanisch bearbeitet und ggf. mit Verkugelungen 15, 25 verschlossen. Die in Figur 6 und 7 dargestellten Konzepte sind auch kombinierbar. So eine zusätzliche Stegkühlung im Zylinderkopf 101 kann auch mit den oben für das Zylinderkurbelgehäuse 1 dargestellten Kühlkonzepten der Stegbereiche 2 (nur Öl, Öl/Wasser, nur Wasser) ausgeführt werden.

Fig. 7 zeigt eine schematische Darstellung eines Fahrzeugs 40 mit einem Verbrennungsmotor 30 mit einer erfindungsgemäßen Motorkomponente 1.

### Bezugszeichenliste

- 1: Zylinderkurbelgehäuse
- 2: Stegbereich
- 3: Zylinder
- 4: Zylinderachse
- 5a, 5b: Zugankerbohrung
- 6: Topdeck
- 7: Hauptölgalerie
- 8: - frei -
- 9: Nut
- 10: Ölkanal
- 11: Kurbelwellenhauptlager
- 12: Fluidkanal
- 13a: Bohrung
- 13b: Bohrung
- 14: Sprühölbereich
- 15: Verkugelung (Öl)
- 20: Kühltasche
- 22: Fluidkanal
- 22a: Querschnitt (rund)
- 22b: Querschnitt (oval)
- 25: Verkugelung (Wasser)

- 30: Verbrennungsmotor
- 40: Fahrzeug

- 101: Zylinderkopf
- 102: Stegbereich
- 103: Zylinder
- 105a, 105b: Zugankerbohrung
- 112: Fluidkanal
- 120: Kerntasche
- 122: Fluidkanal
- 126: Anschlusskanal

## Patentansprüche

1. Zylinderkurbelgehäuse (1) eines Hubkolbenmotors mit
einer Gruppe mehrerer nebeneinander angeordneter Zylinder (3), zwischen denen jeweils ein Stegbereich (2) verläuft,
wenigstens einem im Stegbereich (2) zwischen zwei benachbarten Zylindern (2) quer zu einer Zylinderachse (4) verlaufenden Fluidkanal (12; 22), der einen ersten und zweiten Bereich (5a, 5b) eines Fluidkanalsystems miteinander verbindet, so dass beim Betrieb des Hubkolbenmotors ein Fluid vom ersten Bereich (5a) durch den Fluidkanal (12) in den zweiten Bereich (5b) strömt und dabei Wärme über den Stegbereich (2) aus den Zylindern (3) abführt und den Stegbereich (2) kühlt, wobei der Fluidkanal (12) einen ersten und zweiten Bereich (5a, 5b) eines Ölkanalsystems verbindet und **dadurch gekennzeichnet, dass** der Fluidkanal (12) jeweils zwei in einer Stegebene verlaufende ölführende Zugankerbohrungen (5a, 5b) miteinander verbindet.

2. Zylinderkurbelgehäuse (1) nach Anspruch 1, wobei der Fluidkanal (12) im ventilnahen Hochtemperaturbereich des Zylinders (3) ausgebildet ist.

3. Zylinderkurbelgehäuse (1) nach Anspruch 1 oder 2, wobei der Fluidkanal (12) als Bohrung in einem mechanischen Bearbeitungsverfahren ausgebildet ist.

4. Zylinderkurbelgehäuse (1) nach Anspruch 1, bei welcher wenigstens eine der Zugankerbohrungen (5a, 5b) eine ölführende Nut (9) aufweist, in die der Fluidkanal (12) mündet.

5. Zylinderkurbelgehäuse (1) nach einem der vorhergehenden Ansprüche, wobei der Fluidkanal (12) in einem Druckbereich des Ölkanalsystems ausgebildet ist.

6. Zylinderkurbelgehäuse (1) nach einem der vorhergehenden Ansprüche, wobei der Fluidkanal (12) zwischen einem Kolbenringbereich eines in einem oberen Kolbenumkehrpunkt befindlichen Kolbens und einem Topdeck (6) des Zylinderkurbelgehäuses (1) ausgebildet ist.

7. Verbrennungsmotor (30) mit einem Zylinderkurbelgehäuse (1) nach einem der vorhergehenden Ansprüche.

8. Fahrzeug (40) mit einem Verbrennungsmotor (30) nach Anspruch 7.

## Claims

1. Cylinder crankcase (1) of a reciprocating-piston engine, having
a group of multiple cylinders (3) which are arranged adjacent to one another and between which there runs in each case one web region (2),
at least one fluid channel (12; 22) which runs in the web region (2) between two adjacent cylinders (2) transversely with respect to a cylinder axis (4) and which connects a first and a second region (5a, 5b) of a fluid channel system to one another such that, during the operation of the reciprocating-piston engine, a fluid flows from the first region (5a) through the fluid channel (12) into the second region (5b) and in so doing dissipates heat from the cylinders (3) via the web region (2) and cools the web region (2), wherein the fluid channel (12) connects a first and a second region (5a, 5b) of an oil channel system, and **characterized in that** the fluid channel (12) connects in each case two oil-conducting tension bolt bores (5a, 5b), which run in a web plane, to one another.

2. Cylinder crankcase (1) according to Claim 1, wherein the fluid channel (12) is arranged in the high-temperature region, close to the valves, of the cylinder (3) .

3. Cylinder crankcase (1) according to Claim 1 or 2, wherein the fluid channel (12) is formed as a bore in a mechanical machining process.

4. Cylinder crankcase (1) according to Claim 1, in which at least one of the tension bolt bores (5a, 5b) has an oil-conducting groove (9) into which the fluid channel (12) opens.

5. Cylinder crankcase (1) according to any of the preceding claims, wherein the fluid channel (12) is formed in a pressure region of the oil channel system.

6. Cylinder crankcase (1) according to any of the preceding claims, wherein the fluid channel (12) is formed between a piston ring region of a piston situated at a piston top dead centre and a top surface (6) of the cylinder crankcase (1).

7. Internal combustion engine (30) having a cylinder crankcase (1) according to any of the preceding claims.

8. Vehicle (40) having an internal combustion engine (30) according to Claim 7.

## Revendications

1. Carter de vilebrequin (1) d'un moteur à piston alternatif comprenant
un groupe de plusieurs cylindres (3) disposés les uns à côté des autres, entre lesquels s'étend à chaque fois une région de nervure (2),
au moins un canal de fluide (12 ; 22) s'étendant dans la région de nervure (2) entre deux cylindres adjacents (2) transversalement à un axe de cylindre (4), lequel canal de fluide relie l'une à l'autre une première et une deuxième région (5a, 5b) d'un système de canal de fluide, de telle sorte que pendant le fonctionnement du moteur à piston alternatif, un fluide s'écoule depuis la première région (5a) à travers le canal de fluide (12) dans la deuxième région (5b) et évacue ainsi de la chaleur par le biais de la région de nervure (2) hors des cylindres (3) et refroidit la région de nervure (2), le canal de fluide (12) reliant une première et une deuxième région (5a, 5b) d'un système de canal d'huile et
**caractérisé en ce que** le canal de fluide (12) relie l'un à l'autre à chaque fois deux alésages de tirants d'ancrage (5a, 5b) conduisant de l'huile, s'étendant dans un plan de nervure.

2. Carter de vilebrequin (1) selon la revendication 1, dans lequel le canal de fluide (12) est réalisé dans la plage de haute température du cylindre (3) proche des soupapes.

3. Carter de vilebrequin (1) selon la revendication 1 ou 2, dans lequel le canal de fluide (12) est réalisé sous forme d'alésage par un procédé d'usinage mécanique.

4. Carter de vilebrequin (1) selon la revendication 1, dans lequel au moins l'un des alésages de tirants d'ancrage (5a, 5b) présente une rainure (9) conduisant de l'huile, dans laquelle débouche le canal de fluide (12).

5. Carter de vilebrequin (1) selon l'une quelconque des revendications précédentes, dans lequel le canal de fluide (12) est réalisé dans une région de pression du système de canal d'huile.

6. Carter de vilebrequin (1) selon l'une quelconque des revendications précédentes, dans lequel le canal de fluide (12) est réalisé entre une région de segment de piston d'un piston se trouvant en un point d'inversion de piston supérieur et un recouvrement supérieur (6) du carter de vilebrequin (1).

7. Moteur à combustion interne (30) comprenant un carter de vilebrequin (1) selon l'une quelconque des revendications précédentes.

8. Véhicule (40) comprenant un moteur à combustion interne (30) selon la revendication 7.
